# EUROPÄISCHE PATENTSCHRIFT

(11) **EP 1 500 759 B1**
(45) Veröffentlichungstag und Bekanntmachung des Hinweises auf die Patenterteilung: **07.11.2012**
(21) Anmeldenummer: 03016975.9
(22) Anmeldetag: 25.07.2003
(51) Int. Cl.: E04H 15/32

(54) **Vorsteckfederstift**
Clip with spring loaded pin
Clip avec goupille à ressort

(43) Veröffentlichungstag der Anmeldung: 26.01.2005
(73) Patentinhaber: PATEA GmbH, 6300 Zug (CH)
(72) Erfinder: Stöckler, Heinz, 8630 Rüti (CH)
(74) Vertreter: Arat, Dogan

(56) Entgegenhaltungen:
- GB-A- 1 210 093
- US-A- 5 237 890

## Beschreibung

Die Erfindung betrifft Vorsteckfederstifte gemäss Oberbegriff des Patentanspruches 1.

Teleskopartig ineinander verschiebbare Hohlprofile oder Rohre kommen zum Beispiel als höhenverstellbare Standbeine oder Eckpfosten bei faltbaren Zelten, wie sie in der EP-A-0'514'574 beschrieben und vom Anmelder sehr erfolgreich unter der Marke "Pro Tent®" vermarktet werden, zum Einsatz. Aus der WO02/08549 des Anmelders sind achteckige Teleskoprohre mit Nuten zur Aufnahme von Kederprofilen beschrieben die aus Leichtmetall, vorzugsweise aus Aluminium, hergestellt sind, und bei welchen nur die äusseren Oberflächen eloxiert sind. Die inneren und äusseren Rohre der Eckpfosten sind an vorgegebenen Positionen mit korrespondierenden Bohrungen versehen, und können von federkraftbeaufschlagten Feststellstiften in gewünschten Relativpositionen zueinander arretiert werden. Ein weit verbreiteter Typ eines einstückig aus einem Blechstreifen geformten Feststellstiftes gemäss der US-A-6,089,247 ist in der Figur 1 gezeigt. Das freie Hinterende des Federbleches kommt dabei an der Innenseite des Metallprofiles zu liegen und kann, im Falle eines innen nicht-eloxierten Aluminiumprofils zu Abrieb und Spänen führen. Die abgeriebenen Aluminiumteilchen können sich zwischen innerem und äusserem Teleskoprohr ansammeln, festsetzen und die Verschiebbeweglichkeit der Rohre zueinander beeinträchtigen. Im schlimmsten Fall kann es sogar zum Verklemmen oder Blockieren der Rohre gegeneinander führen.
Die bekannten Feststellstifte sind nicht sehr positionsstabil und neigen dazu im Profil zu "verschwinden", wenn sie vollständig in das Profil gedrückt werden. Ein Grund dafür liegt beim V-förmigen Federkörper, der den Stift nicht genau senkrecht nach oben drückt, sondern noch Anteile von querwirkenden Kräften ausübt. Um Reklamationen von Kunden zu vermeiden, muss jedoch sichergestellt sein, dass die Feststellstifte positionsstabil sind. Im Stand der Technik gemäss der Figur 1 wurde dieses Problem dadurch gelöst, dass das Hinterende der Feder am Hohlprofil angeschweisst oder angelötet ist um das Verschieben zu verhindern. Dies lässt sich jedoch nur bei endständig im Hohlprofil positionierten Feststellstiften bewerkstelligen. Müssen die Feststellstifte weiter innen im Profil positioniert werden, so können sie dort nur mit grossem Aufwand derart fixiert werden.

Aus der US-5 237 890-A, der den nächstliegenden Stand der Technik darstellt, ist ein Vorsteckfederstift mit den Merkmalen des Oberbegriffes des Patentanspruches 1 bekannt. And en Flansch des Federelements sind seitlich auf zwei gegenüberliegenden Kanten geneigt gestreckte Federbeine angeformt mit einer Knickung im Bereich des aufliegenden Gleitbereiches, die eine etwa gleichbleibende Auflagekante definiert. Die Krafteinteilung in die Federbeine erfolgt entsprechend der Neigung der Federbeine um den entsprechenden Winkel ungelenkt von der Bolzenlängsachse nach aussen.

Das aus der US-5237 890-A bekannte Versteckfederstift wirst die Merkmale des Oberbegriffs des Anspruchs 1 auf.

Beim Einsetzen der bekannten federkraftbeaufschlagten Feststellstifte in die Teleskoprohre verkanten diese leicht und kratzen zudem an der Innenwand. Das Verkanten erschwert die Montage an verschiedenen Stellen im Profil.

Aufgabe der Erfindung ist die Schaffung eines Vorsteckfederstiftes der eingangs genannten Art, welche die Nachteile der bekannten Ausführungen nicht aufweisen.

Diese Aufgabe ist erfindungsgemäss durch die kennzeichnenden Merkmale des Patentanspruches 1 gelöst.

Weitere bevorzugte Ausführungsformen sind in den abhängigen Ansprüchen umschrieben.

Im folgenden werden zwei Ausführungsbeispiele des Erfindungsgegenstandes anhand der Zeichnung näher erläutert. Es zeigen:
- Figur 1: einen Querschnitt durch einen federkraftbeaufschlagten Feststellstift wie er aus dem Stand der Technik bekannt ist, angeordnet in einem Vierkant-Teleskoprohrsystem;
- Figur 2: einen Federstift gemäss einer bevorzugten Ausführungsform der Erfindung;
- Figur 3: den Federstift gemäss Figur 2 angeordnet in einem Teleskoprohr, wobei die Wand des Rohres teilweise weggelassen und das Rohr Verkürzt dargestellt ist;
- Figur 4: eine Sicht in ein Teleskoprohr mit eingesetztem Federstift, wobei das äussere Rohr geschnitten und nur teilweise dargestellt ist;
- Figur 5: einen Längsschnitt durch einen Federstift gemäss der Figuren 2 bis 4; und
- Figur 6: einen Längsschnitt durch einen Federstift gemäss einer weiteren Ausführungsform der Erfindung.

In der Figur 1 ist ein Vorsteckfederstift 1 gemäss einer ersten Ausführungsform der vorliegenden Erfindung dargestellt. Ein basales Federelement 2 aus einem Elastomer, vorzugsweise einem Polyoxymethylen(POM)-Material, trägt einen zylindrischen Bolzen 5, der an seinem oberen Ende abgerundet ist. Der Bolzen 5 ist vorzugsweise mit einem Metallmantel 51 versehen um ein Abscheren auch bei hohen Belastungen sicher zu verhindern. Der Bolzen 5 steht senkrecht auf einem kreisscheibenförmigen Flansch 20, der einen peripheren umlaufenden Anschlagkragen 28 aufweist. Vom Flansch 20 erstrecken sich zwei gebogene Federzungen 21, 22 nach unten. Die Federzungen 21, 22 sind gegenläufig gebogen und beschreiben jeweils annähernd einen Viertelkreis, so dass an ihren basalen Enden jeweils eine annähernd horizontale untere Gleitfläche 23, 24 gebildet ist. Diese Gleitflächen 23, 24 kommen im eingesetzten Zustand, wie er in der Figur 3 gezeigt ist, an einer Innenwand eines Teleskoprohres 10 zu liegen. Durch Druck auf die Bolzenspitze werden die Federzungen 21, 22 gespreizt und die Gleitflächen 23, 24 erlauben ein Auseinandergleiten und partielles Abrollen der Federzungen an der Innenwand. Drückt der Benutzer auf die Bolzenspitze 26, so wird die ausgeübte Kraft entlang der Bolzenlängsachse weitergeleitet und annähernd tangential in die flanschseitigen Endbereiche der Federzungen 21, 22 eingeleitet. Die auf den Bolzen 5 ausgeübte Kraft wird durch die annähernd kreisbogenförmig gekrümmten Federzungen zu gleichen Teilen aufgenommen, weitergeleitet und durch die Verformung der Federzungen 21, 22 zum grossen Teil gespeichert. Sobald der Druck auf den Bolzen 5 nachlässt, respektive ganz ausbleibt, nehmen die beiden Federzungen 21, 22 wieder ihre ursprüngliche Form ein und schieben den Bolzen 5 senkrecht nach oben in eine Verriegelungsstellung. Die breit gespreizte Auslegung der Federzungen 21, 22 und ihre Bilateralsymmetrie verhindert das seitliche Wegrutschen des Feststellstiftes im Profil 10.
Da das Federelement 2 aus einem Kunststoffmaterial, vorzugsweise aus POM gefertigt sind, können die Federzungen 21, 22 an der Innenwand 102 des Teleskoprohres 10 gleiten und reiben, ohne dass es zur Abrasion von Rohrmaterial kommt.
Anhand der Figuren 3 und 4, die einen Federstift 1 im eingesetzten Zustand zeigen, soll im folgenden genauer Dimensionierung der Federstifte eingegangen werden. Die Stifte 1 sind vorzugsweise so auf die verwendeten Teleskopprofile 10, 11 angepasst, dass folgende Punkte erfüllt sind:
i) die Breite B_{F} der Federzungen 21, 22 entspricht annähernd der Breite Bₚ der engsten Stelle zwischen den Innenwänden im Hohlprofil 10;
ii) die Höhe H_{F} des Federelementes 2 ist so bemessen, dass die Federzungen im eingesetzten Zustand leicht vorgespannt sind;
iii) die Höhe H_{B} des Bolzens 5 ist so bemessen, dass der Bolzen um eine Strecke D aus dem ihn aufnehmenden Rohr herausragt, welche kleiner ist als der maximale Federweg des Federelementes 2, so dass der Bolzen mindestens so weit in das Rohr gedrückt werden kann, dass seine Spritze 26 bündig mit der Aussenwand 104 zu liegen kommt;
iv) die lichte Höhe H_{BM} des zylindrischen Bolzenmantels 51 ist so bemessen, dass der zylindrische Bolzenmantel 51 mindestens um eine Wandstärke der Rohre 10, 11 aus dem inneren Rohr 10 herausragt; und
v) der Durchmesser des Flansches 20 ist so bemessen, dass mindestens ein innerer Oberflächenbereich 103, 105 des aufnehmenden Profils 10 die vertikale Verschiebbeweglichkeit von Flansch 20 und Bolzen 5 limitieren und als Anschlagfläche wirken.

Punkt i) stellt sicher, dass die Federzungen 21, 22 nicht quer zu ihrer Spreizrichtung wegrutschen können. Im vorliegenden Achteckprofil mit Kedernuten führt dies zu einer relativ schlanken Zungenform. Bei einem Vierkantprofil, wie es in der Figur 1 dargestellt ist, würden die Zungen vorzugsweise im Bereich der Gleitflächen 23, 24 annähernd die Breite des Vierkantprofiles aufweisen.
Die Formgebung gemäss ii) stellt sicher, dass sich der Bolzen 5 des Federstiftes 1 bei ausbleibender Krafteinwirkung von aussen sicher in der Verriegelungsstellung befindet und nicht im Profil 10 wackeln oder klappern kann.
Durch die Dimensionierung iii) lässt sich der Bolzens 5 durch entsprechenden Druck vollständig im Profil 10 versenken, so dass ein äusseres Profil 11 darüber geschoben werden kann. Die Bolzenspitze 26 ist abgerundet und vorzugsweise aus Kunststoff gefertigt, so dass es nicht zu Abrieb an der Innenwand des äusseren Profils 11 kommt. Die Feder 1 kann beim Einsetzen in das Profil 10 sogar mindestens soweit zusammengedrückt werden, dass sie problemlos von einem Ende her in das Profilrohr 10, 11 eingeschoben und dann mittels einem geeigneten Stab bis in die vorhergesehene Position entlang der Rohrlängsachse verschoben wird.
Im Ausführungsbeispiel der Figur 4 mit einer komplexen Profilgeometrie wurden Bolzenhöhe (nach iii)) und Flanschdurchmesser (nach v)) so aufeinander abgestimmt, dass der Flansch 20 mit seinem peripher umlaufenden Anschlagkragen 23 an den Innenwänden der beiden Kedernuten 103, 105 zu liegen kommt, welche benachbart zur Profilwand 104 angeordnet sind, die der Bolzen 5 durchsetzt. Der Anschlagkragen ist vorzugsweise so geneigt, dass er annähernd vollflächig an den Innenwänden der beiden Kedernuten 103, 105 zu liegen kommt.
In einem einfachen Vierkantprofil muss der Flansch 20 im Durchmesser lediglich grösser als die den Bolzen aufnehmende Bohrung 107 sein, so dass die, die Bohrung 107 umgebende, Innenseite der Profilwand 104 als Anschlagfläche dient.
iv) stellt sicher, dass der Bolzen 5 in seiner Verriegelungsstellung mit dem kreiszylindrischen Mantelbereich 51 an den parallel verlaufenden Innenwänden der korrespondierenden Bohrungen 107 des inneren 10 und des äusseren 11 Profilrohrs zu liegen kommt. Die Klemmkraft wirkt senkrecht zur Mantelfläche und der Bolzen kann nicht nach innen gedrückt werden. Der Metallmantel verhindert zuverlässig das Abscheren des Bolzens auch bei grossen Krafteinwirkungen.

Im Längsschnitt der Figur 5 ist ersichtlich, wie der Metallmantel 51 am Federelement 2 gehalten ist. In der dargestellten Ausführungsform ist der Mantel 51 im unteren Bereich mit einer Ringnut 52 versehen. Der hohle Mantel 51 wird im Spritzgusswerkzeug an der Basis umspritzt, so dass das Kunststoffmaterial des Flansches 20 die Nut 52 ausfüllt und der Mantel 51 unlösbar und stabil mit dem Federelement 2 verbunden ist. Da der Mantel 51 innen hohl und an der Spitze offen ist, füllt das - vorzugsweise farbige - Kunststoffmaterial beim Spritzen den Mantel komplett aus und bildet einen Kunststoffkern 25. Das POM-Material tritt an der Bolzenspitze 26 aus und formt einen farblich akzentuierten Druckpunkt. Die Spitze ist wie bereits oben beschrieben bombiert und durch das Kunststoffmaterial wird die Reibung stark herabgesetzt. Beides erleichtert das Verschieben der Teleskoprohre 10, 11 gegeneinander bei gedrücktem Stift 1.

Im Längsschnitt der Figur 6 ist eine weitere Ausführungsform des Erfindungsgegenstandes dargestellt. Der Bolzenmantel 51' ist hier an der Spitze geschlossen. Solche Vorsteckfederstifte werden vorzugsweise in äusseren Profilen 11 zu Arretierung von Anbauelementen oder verschiebbeweglich montierten Kunststoffreitern eingesetzt. Es kann also nicht zum Reiben der metallischen Bolzenspitze an einer inneren Rohrwandung kommen.

### Liste der Bezugszeichen

- Vorsteckfederstift: 1
- Inneres Teleskoprohr: 10
- Äusseres Teleskoprohr: 11
- Innenseite Profilwand: 102
- Innenwand Kedernut: 103, 105
- Profilwand: 104
- Bohrung: 107
- Federelement: 2
- Flansch: 20
- Federzungen: 21, 22
- Gleitfläche: 23, 24
- Kunststoffkern: 25
- Kunststoffspitze: 26
- Anschlagkragen: 28
- Bolzen: 5
- Metallmantel: 51
- Ringnut: 52
- Breite Federzunge: B_{F}
- Breite Profil: Bₚ
- Höhe Federelement: H_{F}
- Höhe Bolzen: H_{B}
- Höhe Bolzenmantel: H_{BM}

## Patentansprüche

1. Vorsteckfederstift (1) umfassend ein basales Federelement (2) und einen Bolzen (5), der senkrecht auf einem Flansch (20) des Federelementes (2) steht und **sich** vom Flansch (20) zwei spiegelbildlich geformte Federzungen (21, 22) nach unten erstrecken, **dadurch gekennzeichnet, dass** die Federzungen (21, 22) zueinander gegenläufig gebogen sind und jeweils annähernd einen Viertelkreis beschreiben, so dass an ihren basalen Enden jeweils eine annähernd horizontale untere Gleitfläche (23, 24) gebildet ist , wobei die Federzungen (21, 22) derart am Flansch (20) angeformt sind, dass die auf eine Bolzenspritze (26) ausgeübte Kraft entlang der Bolzenlängsachse weitergeleitet und annähernd tangential in die Federzungen (21, 22) eingeleitet wird.

2. Vorsteckfederstift (1) nach Anspruch 1, **dadurch gekennzeichnet, dass** das Federelement (2) aus einem Kunststoff, vorzugsweise einem Polyoxymethylen (POM) - Material , gefertigt ist.

3. Vorsteckfederstift (1) nach Anspruch 2, **dadurch gekennzeichnet, dass** der Bolzen (5) mit einem Metallmantel (51) versehen ist, um ein Abscheren auch b e i hohen Belastungen **sicher** zu verhindern.

4. Vorsteckfederstift (1) nach Anspruch 3, **dadurch gekennzeichnet, dass** der Mantel (51) im unteren Bereich mit einer Ringnut (52) versehen ist, und bei der Fertigung in einem Spritzgusswerkzeug an der Basis umsprizt wird, so dass das Kunststoffmaterial des Flanches (20) die Nut (52) ausfüllt und der Mantel (51) unlösbar und stabil mit Flansch (20) und Federelement (2) verbunden ist.

5. Vorsteckfederstift (1) nach einem der vorhergehenden Ansprüche 3 oder 4, **dadurch gekennzeichnet, dass** der Bolzen (5) einen inneren Kunststoffkern (25) aufweist und Kunststoffmaterial an der Bolzenspitze (26) einen farblich akzentuierten Druckpunkt formt.

6. Teleskopartig ineinander verschiebbare Hohlprofile oder Rohre (10, 11) ,mit mindestens einem Vorsteckfederstift (1) gemäss einem der vorhergehenden Ansprüche, **dadurch gekennzeichnet, dass** eine maximale Breite B_{F} der Federzungen (21, 22) annähernd einer Breite B_{P}. einer engsten Stelle zwischen den Innenwänden im Hohlprofil (10, 11) entspricht, so dass die Federzungen (21, 22) am Wegrutschen quer zu ihrer Spreizrichtung gehindert sind.

7. Teleskopartig ineinander verschiebbare Hohlprofile oder Rohre (10, 11) gemäss Anspruch 6, **dadurch gekennzeichnet, dass** Höhe H_{F} des Federelementes (2) so bemessen ist, dass die Federzungen (21, 22) im eingesetzten Zustand leicht vorgespannt sind.

8. Teleskopartig ineinander verschiebbare Hohlprofile oder Rohre (10, 11) gemäss Anspruch 7, **dadurch gekennzeichnet, dass** die Rohre (10, 11) höhenverstellbare Standbeine, Eckpfosten oder längenverstellbare Querstreben von faltbaren Zelten sind.

## Claims

1. Coupling spring pin (1) comprising a base spring element (2) and a bolt (5) which stands perpendicularly on a flange (20) of the spring element (2), and two mirror-invertedly formed spring tongues (21, 22) extend downwards from the flange (20), **characterised in that** the spring tongues (21, 22) are bent in opposite directions to one another and each approximately describe a quarter circle, so that in each case an approximately horizontal lower sliding surface (23, 24) is formed at their base ends, the spring tongues (21, 22) being integrally formed on the flange (20) in such a way that the force exerted on a bolt tip (26) is transmitted along the longitudinal axis of the bolt and is introduced into the spring tongues (21, 22) approximately tangentially.

2. Coupling spring pin (1) according to Claim 1, **characterised in that** the spring element (2) is made of a plastic material, preferably a polyoxymethylene (POM) material.

3. Coupling spring pin (1) according to Claim 2, **characterised in that** the bolt (5) is provided with a metal case (51) in order to reliably prevent shearing even at high loads.

4. Coupling spring pin (1) according to Claim 3, **characterised in that** the case (51) is provided with an annular groove (52) in the lower region, and during production is surrounded by injection moulding at the base in an injection mould, so that the plastic material of the flange (20) fills the groove (52) and the case (51) is connected to the flange (20) and the spring element (2) in an undetachable and stable manner.

5. Coupling spring pin (1) according to one of the preceding Claims 3 or 4, **characterised in that** the bolt (5) comprises an inner plastic core (25), and plastic material at the bolt tip (26) forms a pressure point which is accentuated by colour.

6. Hollow sections or tubes (10, 11) capable of being displaced in one another in a telescopic manner, having at least one coupling spring pin (1) according to one of the preceding claims, **characterised in that** a maximum width B_{F} of the spring tongues (21, 22) approximately corresponds to a width Bp of a narrowest location between the inner walls in the hollow section (10, 11), so that the spring tongues (21, 22) are prevented from slipping away transversely to their spreading direction.

7. Hollow sections or tubes (10, 11) capable of being displaced in one another in a telescopic manner according to Claim 6, **characterised in that** the height H_{F} of the spring element (2) is dimensioned such that the spring tongues (21, 22) are slightly prestressed in the inserted state.

8. Hollow sections or tubes (10, 11) capable of being displaced in one another in a telescopic manner according to Claim 7, **characterised in that** the tubes (10, 11) are height-adjustable support legs, corner posts, or length-adjustable transverse struts of collapsible tents.

## Revendications

1. Clip avec goupille à ressort (1), comportant un élément de ressort basal (2) et un boulon (5) qui se trouve verticalement sur une bride (20) de l'élément de ressort (2), et de la bride (20) s'étendant vers le bas deux languettes élastiques (21, 22) formées en image-miroir, **caractérisé par le fait que** les languettes élastiques (21, 22) sont recourbées en sens opposé l'une à l'autre et décrivent, chacune, environ un quart de cercle, de sorte que soit formée, à chacune de leurs extrémités basales, une face de glissement inférieure (23, 24) environ horizontale, les languettes élastiques (21, 22) étant formées sur la bride (20) de sorte qu'une force exercée sur une pointe de boulon (26) soit transmise le long de l'axe longitudinal du boulon et soit introduite environ tangentiellement dans les languettes élastiques (21, 22).

2. Clip avec goupille à ressort (1) selon la revendication 1, **caractérisé par le fait que** l'élément de ressort (2) est réalisé en une matière plastique, de préférence un matériau polyoxyméthylène (POM).

3. Clip avec goupille à ressort (1) selon la revendication 2, **caractérisé par le fait que** le boulon (5) est pourvu d'une enveloppe métallique (51), pour empêcher de manière sûre un cisaillement, même à hautes sollicitations.

4. Clip avec goupille à ressort (1) selon la revendication 3, **caractérisé par le fait que** l'enveloppe (51) est munie, dans la zone inférieure, d'une rainure annulaire (52), et dans lequel la réalisation est injectée à la base dans un moule de moulage par injection, de sorte que la matière plastique de la bride (20) remplisse la rainure (52) et que l'enveloppe (51) soit assemblée de manière inamovible et stable avec la bride (20) et l'élément de ressort (2).

5. Clip avec goupille à ressort (1) selon l'une des revendications 3 ou 4 précédentes, **caractérisé par le fait que** le boulon (5) présente un noyau intérieur en matière plastique (25) et que la matière plastique forme, à la pointe de boulon (26), un point de poussée de couleur accentuée.

6. Profilés creux ou tubes (10, 11) déplaçables de manière téléscopique l'un dans l'autre, avec au moins un clip avec goupille à ressort (1) selon l'une des revendications précédentes, **caractérisés par le fait qu'**une largeur maximale B_{F} des languettes élastiques (21, 22) correspond environ à une largeur B_{P} d'un endroit le plus étroit entre les parois intérieures dans le profilé creux (10, 11), de sorte qu'il soit empêché que les languettes élastiques (21, 22) se déplacent par glissement transversalement à leur direction d'étalement.

7. Profilés creux ou tubes (10, 11) déplaçables de manière téléscopique l'un dans l'autre selon la revendication 6, **caractérisés par le fait que** la hauteur H_{f} de l'élément de ressort (2) soit dimensionnée de sorte que les languettes élastiques (21, 22) soient aisément prétendues à l'état installé.

8. Profilés creux ou tubes (10, 11) déplaçables de manière téléscopique l'un dans l'autre selon la revendication 7, **caractérisés par le fait que** le tube (10, 11) sont des pieds de soutien, des montants de coin ou des traverses réglables en hauteur de tentes pliables.
